# EUROPÄISCHE PATENTSCHRIFT

(11) **EP 2 085 349 B1**
(45) Veröffentlichungstag und Bekanntmachung des Hinweises auf die Patenterteilung: **26.02.2014**
(21) Anmeldenummer: 08002023.3
(22) Anmeldetag: 04.02.2008
(51) Int. Cl.: B66C 1/04

(54) **Magnetgreifer**
Magnetic grabber
Electro-aimant

(43) Veröffentlichungstag der Anmeldung: 05.08.2009
(73) Patentinhaber: TRUMPF Werkzeugmaschinen GmbH + Co. KG, 71254 Ditzingen (DE)
(72) Erfinder: Thiel, Walter, 71409 Schwaikheim (DE)
(74) Vertreter: Maser, Jochen

(56) Entgegenhaltungen:
- WO-A-97/03911
- DE-A1- 19 951 703
- GB-A- 2 000 870

## Beschreibung

Die Erfindung betrifft einen Magnetgreifer zum Ergreifen und Handhaben von ferromagnetischen Werkstücken, mit einem Gehäuse, an dem ein Gehäuseboden vorgesehen ist, der eine dem zu ergreifenden Werkstück zugewandte Stirnfläche aufweist und mit zumindest einem in dem Gehäuse angeordneten Magnetkolben, dem zumindest ein Anschluss für ein Arbeitsfluid zum Bewegen des Magnetkolbens zugeordnet ist, so dass der Magnetkolben mit einem ersten Arbeitsdruck in eine Arbeitsstellung übergeführt wird, in der der Arbeitskolben am oder nahe am Gehäuseboden positioniert ist und mit einem weiteren Arbeitsdruck in eine Ruhestellung übergeführt wird, in dem der Magnetkolben entfernt zum Gehäuseboden positioniert ist.

Ein derartiger Magnetgreifer ist aus der DE 199 51 703 A1 bekannt. Zum Ergreifen und Transportieren von Werkstücken wird der Magnetkolben mit einem Arbeitsdruck beaufschlagt, so dass dieser am Gehäuseboden anliegt. Dadurch erfolgt ein Aufmagnetisieren des ferromagnetischen Werkstückes, das zur Stirnfläche des Gehäuses durch die Magnethaltekraft fixiert wird. Nach dem Transport wirkt ein Druckimpuls auf den Magnetkolben, so dass dieser sich in eine entfernte Position zum Gehäuseboden verlagert, wodurch das Magnetfeld abgeschwächt und das Werkstück abgelegt beziehungsweise losgelassen werden kann.

Solche Magnetgreifer werden bevorzugt bei Werkstücken eingesetzt, welche aufgrund deren Anforderung oder bereits erfolgten Bearbeitung eine Löchervielfalt, Durchdringungen, Umformungen und/oder komplizierte Geometrieformen, wie beispielsweise Gitterstrukturen, aufweisen. Aufgrund dessen, dass die Bewegung des Magnetkolbens in einem geschlossenen Raum stattfindet und das Halten des Werkstücks über die Magnetkraft erfolgt, genügen einzelne Druckimpulse oder Druckstöße, um ein Ergreifen oder Ablegen des Werkstücks zu ermöglichen. Dadurch können solche Magnetgreifer energiearm arbeiten. Der Nachteil bei solchen Magnetgreifern liegt jedoch darin, dass eine automatische Erkennung, ob ein Werkstück aufgenommen oder nicht aufgenommen wurde, oder ob es während dem Transport verloren gegangen ist, nicht erkannt werden kann. Im Zuge der fortschreitenden Automatisierung ist jedoch wünschenswert und erforderlich, auch solche Arbeitssituationen zu überwachen.

Aus der GB 2 000 870 A geht ein Permanentmagnetgreifer mit seiner Sicherheitsvorrichtung hervor, welche die magnetische Kraft zwischen dem Magnetgreifer und dem Werkstück mit der Last vergleicht. Diese Sicherheitsvorrichtung stellt fest, ob die Magnetkraft hinreichend ist, um die Last anzuheben. Hierfür wird eine fest im Magnetgreifer angeordnete Spule verwendet. Diese Anordnung erfordert eine aufwändige elektrische Steuerung und Überwachung.

Der Erfindung liegt deshalb die Aufgabe zugrunde, einen Magnetgreifer der eingangs genannten Art derart weiterzubilden, dass unter Beibehaltung des bisherigen Funktionsprinzips eine selbständige Zustandserkennung ermöglicht wird, um festzustellen, ob ein Werkstück am Magnetgreifer vorhanden oder nicht vorhanden ist.

Diese Aufgabe wird erfindungsgemäß durch die Merkmale des Anspruchs 1 gelöst. Durch die zumindest eine einem Magnetgreifer zugeordnete Detektionsvorrichtung, welche im oder am Gehäuse vorgesehen ist, um das Halten des Werkstücks oder das Nichtvorhandensein des Werkstücks zu erfassen, weist den Vorteil auf, dass eine aktive Prozessüberwachung bei solchen Magnetgreifern ermöglicht ist. Dadurch kann die Prozesssicherheit verbessert werden. Durch diese zumindest eine Detektionsvorrichtung im oder am Magnetgreifer ist somit ermöglicht, zu erkennen, ob ein magnetisierbares Werkstück durch den Magnetgreifer ergriffen wurde und gehalten wird und ob ein solches Werkstück während dem Transport oder einer Handhabungsbewegung verloren wurde. Somit wird ein Magnetgreifer geschaffen, welcher eine Zustandserkennung bezüglich dem zu handhabenden Werkstück ermöglicht.

Durch die zumindest eine Detektionsvorrichtung wird in Abhängigkeit ihrer eigenen aktiven oder inaktiven Arbeitsposition einen Arbeitsdruck des Arbeitsfluids bestimmt. Dies weist den Vorteil auf, dass der jeweilige Arbeitsdruck oder eine Änderung des Arbeitsdruckes des Arbeitsfluides bestimmt wird und die bisherige Arbeitsweise und der bisherige Aufbau des Magnetgreifers erhalten bleiben kann. Der anliegende und konstant aufrechterhaltene Arbeitsdruck, der vorzugsweise bei der Detektionsvorrichtung in einer aktiven Arbeitsposition gegeben ist oder der sich ändernde Arbeitsdruck, der vorzugsweise bei der Detektionsvorrichtung in einer nicht aktiven Arbeitsposition gegeben ist, wird zur Erfassung und Überwachung der herrschenden Zustände ausgewertet. Dadurch kann auch die bisher geschaffene Anordnung und der Aufbau einer Handhabungseinrichtung mit einem oder mehreren Magnetgreifern beibehalten werden.

Nach einer vorteilhaften Ausführungsform der Erfindung ist vorgesehen, dass zum Überführen des Magnetkolbens in eine Arbeitsstellung ein Arbeitsdruck, insbesondere ein Unterdruck oder ein Vakuum, angelegt wird und die Detektionsvorrichtung beim Ergreifen oder Handhaben des Werkstückes den angelegten Arbeitsdruck aufrecht erhält. Somit kann über den tatsächlich vorherrschenden Arbeitsdruck des Arbeitsfluides zur Ansteuerung einer Hubbewegung des Magnetkolbens in eine Arbeitsposition gleichzeitig oder nach Einnahme der Arbeitsposition eine Detektion bezüglich dem Vorhandensein eines ferromagnetischen Werkstückes ermöglicht sein. Gleiches gilt, wenn als Arbeitsdruck ein Überdruck vorgesehen ist.

Nach einer weiteren bevorzugten Ausführungsform der Erfindung ist vorgesehen, dass zum Überführen des Magnetkolbens in eine Arbeitsstellung ein Unterdruck oder Vakuum als Arbeitsdruck angelegt wird und der Arbeitsdruck sich beim Nichtvorhandensein, Lösen oder Ablegen des Werkstückes abbaut. Dadurch kann wiederum über den Arbeitsdruck des Arbeitsfluides zur Ansteuerung des Magnetkolbens eine weitere Zustandserkennung oder Änderung der Zustandserkennung erfasst werden. Analoges gilt, wenn als Arbeitsdruck ein Überdruck vorgesehen ist.

Nach einer vorteilhaften Ausgestaltung der Erfindung ist vorgesehen, dass die Detektionsvorrichtung im Gehäuse des Magnetgreifers angeordnet und einem zwischen dem Magnetkolben und dem Gehäuse gebildeten geschlossenen Raum zugeordnet ist. Dadurch kann die Anordnung von Handhabungseinrichtungen mit mehreren Magnetgreifern in deren bisherigen Anordnung oder deren Rastermaßanordnung aufgrund der gleichbleibenden Baugröße des Gehäuses des Magnetgreifers beibehalten werden. Durch die zumindest eine Detektionsvorrichtung in jedem Magnetgreifer ist bei einer Handhabungseinrichtung mit beispielsweise mehreren Magnetgreifern die Überwachung der erforderlichen Mindesthaltekraft durch Abfrage der Summe der aktiven Magnetgreifer sowie der Lage der aktiven Magnetprüfer ermöglicht. Sobald eine Mindestanzahl an Detektionsvorrichtungen, die in einer entsprechenden Anordnung, insbesondere gleichmäßig über das Werkstück verteilt, über den jeweiligen Arbeitsdruck ein entsprechendes Signal abgegeben haben, ist sichergestellt ist, dass die erforderliche Mindesthaltekraft zum Transportieren des Werkstückes durch die Magnetgreifer vorliegt.

Eine bevorzugte weitere Ausführungsform der Erfindung sieht vor, dass die zumindest eine Detektionsvorrichtung im bewegbaren Magnetkolben integriert ist. Somit kommt die Detektionsvorrichtung immer nur dann zum Einsatz, wenn der Magnetkolben auch tatsächlich in eine Arbeitsstellung übergeführt ist, um eine Handhabung durchzuführen.

Nach einer weiteren vorteilhaften Ausgestaltung der Erfindung ist vorgesehen, dass die Detektionsvorrichtung als magnetisch ansteuerbare Ventilanordnung ausgebildet ist, welche einen Durchgang im Magnetkolben zwischen einem mit dem Arbeitsfluid mit einem Arbeitsdruck beaufschlagbaren Kolbenraum und einem gegenüberliegenden mit einem weiteren Arbeitsdruck beaufschlagbaren Bewegungsraum ansteuert. Dadurch wird ermöglicht, dass solche Magnetgreifer mit einem Arbeitsdruck eines Arbeitsfluides, wie beispielsweise Vakuum oder Druckluft, ansteuerbar sind, wobei die Haltekraft des Werkstückes durch eine Magnetkraft erfolgt und ebenso die Ansteuerung der Detektionsvorrichtung durch eine Magnetkraft unabhängig von dem Arbeitsdruck des Arbeitsfluides vorgesehen ist.

Die vorteilhafterweise als magnetisch ansteuerbare Ventilanordnung ausgebildete Detektionseinrichtung umfasst einen Ventilträger mit einem Ventilsitz und einem darin verschiebbar angeordneten Steuerventil mit einer Ventilsitzfläche. In einer aktiven Arbeitsposition der Ventilanordnung liegt die Ventilsitzfläche am Ventilsitz an und schließt den Durchgang zwischen dem Bewegungsraum und Kolbenraum im Gehäuse des Magnetgreifers. Dadurch kann eine einfach ansteuerbare Ventilanordnung gegeben sein, welche aufgrund einer Hubbewegung in eine aktive und eine nicht aktive Arbeitsposition überführbar ist.

Nach einer weiteren vorteilhaften Ausgestaltung der Ventilanordnung ist vorgesehen, dass das Steuerventil an einem zum Gehäuseboden weisenden Ende zumindest einen Permanentmagneten aufweist. Dadurch wird ermöglicht, dass beim Ergreifen eines Werkstückes und der Positionierung des Magnetkolbens in seiner Arbeitsstellung das Steuerventil aufgrund der sich aufbauenden Magnetkraft den Durchgang schließt. Dadurch wird ein Arbeitsdruck im Kolbenraum, insbesondere ein angelegter Unterdruck oder ein angelegtes Vakuum im Kolbenraum, konstant gehalten. Dieser Zustand wird vorzugsweise von zumindest einem Sensor erfasst und ausgewertet. Dadurch wird ein Sicherheitskriterium während der Handhabung erfüllt. Ein sich ändernder Zustand durch das Lösen des Werkstücks während dem Transport kann aufgrund der Änderung des Arbeitsschrittes erkannt werden, so dass unmittelbar darauf folgend entsprechende weitere Schritte, wie beispielsweise ein Stopp der Verfahrbewegung der Handhabungseinrichtung, eingeleitet werden können.

Nach einer weiteren bevorzugten Ausgestaltung der Erfindung ist vorgesehen, dass das Steuerventil der Detektionsvorrichtung durch ein Kraftspeicherelement in einer inaktiven Arbeitsposition gehalten und gegenüber dem Ventilsitz abgehoben ist. Diese inaktive Arbeitsposition ermöglicht, dass ein Vakuum oder Unterdruck nicht aufrecht erhalten werden kann, sofern im Bereich der Detektionsvorrichtung kein Werkstück der Stirnfläche des Gehäuses zugeordnet ist. Das Kraftspeicherelement, welches vorzugsweise als Spiral- oder Druckfedern ausgebildet ist, weist eine Federkraft auf, die kleiner als eine auf den zumindest einen Permanentmagneten am Steuerventil resultierende Magnethaltekraft ist, sobald ein Werkstück der Stirnfläche des Gehäuses zugeordnet ist.

Nach einer weiteren bevorzugten Ausgestaltung der Erfindung ist zwischen dem Steuerventil und dem Ventilträger zumindest ein Führungsabschnitt vorgesehen. Dadurch kann eine unmittelbare Führung des Steuerventils im Ventilträger gegeben sein. Somit ist eine konstruktiv einfache und verkippungsfreie Aufnahme im Ventilträger gegeben.

Des Weiteren ist bevorzugt zwischen dem Ventilsitz und dem Permanentmagneten am Steuerventil ein Führungsabschnitt vorgesehen, der zumindest eine kanalförmige Ausnehmung aufweist und einen Abschnitt des Durchgangs zwischen dem Bewegungsraum und dem Kolbenraum bildet. Diese Anordnung führt zu einer kleinbauenden und kompakten Anordnung mit einer geringen Anzahl von Bauteil. Dadurch ist ein störungssicherer Betrieb gegeben.

Des Weiteren ist bevorzugt vorgesehen, dass beim Überführen des Magnetkolbens in eine Arbeitsstellung und beim Aufmagnetisieren des Werkstückes zum Positionieren des Werkstückes an der Stirnfläche des Gehäusebodens das Steuerventil durch die Magnetkraft seines Permanentmagnetes in eine aktive Arbeitsposition überführbar ist. Dadurch liegt das Steuerventil, insbesondere die am Steuerventil vorgesehene Ventilsitzfläche, am Ventilsitz an und schließt den Durchgang zwischen dem Kolben- und Bewegungsraum. Somit kann über den vorzugsweise mit der Umgebung in Verbindung stehenden Bewegungsraum im Gehäuse keine Umgebungsluft nachströmen beziehungsweise der im Bewegungsraum anliegende Arbeitsdruck denjenigen im Kolbenraum beeinflussen, und der angelegte Arbeitsdruck im Kolbenraum zum Überführen des Magnetkolbens in seine Arbeitsposition wird aufrechterhalten. Somit wird der Zustand erkannt, dass ein Werkstück an der Stirnseite des Gehäusebodens vorhanden ist.

Des Weiteren ist bevorzugt vorgesehen, dass bei einer geschlossenen Ventilanordnung bzw. bei einer aktiven Arbeitsposition des Steuerventils eine zum Gehäuseboden weisende Stirnfläche des Permanentmagneten anliegt. Dadurch kann die größte Haltekraft auf das Steuerventil zum Schließen des Ventilsitzes wirken.

Nach einer weiteren vorteilhaften Ausgestaltung der Ventilanordnung ist zur Begrenzung und Einstellung eines Öffnungshubes des Steuerventils ein Deckel vorgesehen, der am Ventilträger befestigt ist und vorzugsweise eine Drosselstelle umfasst.

Nach einer weiteren vorteilhaften Ausgestaltung der Detektionsvorrichtung ist vorgesehen, dass die Ventilanordnung, welche einen Ventilträger, einen Steuerventil und ein dazwischen angeordnetes Kraftspeicherelement sowie einen Deckel umfasst, als vormontierte Baugruppe in das Gehäuse oder in den Magnetkolben einsetzbar ist. Dadurch ist eine modulare Bauweise des Magnetgreifers ermöglicht, so dass abhängig von den jeweiligen Anwendungsfällen einzelne Baugruppen vorgesehen sein können, welche ein Steuerventil mit unterschiedlich stark ausgebildeten Permanentmagneten und/oder einen Deckel mit einer verschieden großen Drosselstelle umfassen können.

Nach einer weiteren bevorzugten Ausgestaltung der Erfindung ist zwischen der Detektionsvorrichtung und dem dazugehörigen Anschluss vom Gehäuse zum Zu- und Abführen des Arbeitsfluides eine Verbindungsleitung ausgebildet. Dadurch wird ermöglicht, dass bei mehreren in einem Magnetgreifer angeordneten Detektionsvorrichtungen jede Detektionsvorrichtung einzeln ansteuerbar ist.

Nach einer weiteren bevorzugten Ausgestaltung der Erfindung ist vorgesehen, dass die Aufrechterhaltung des Arbeitsdruckes oder die Änderung des Arbeitsdruckes durch zumindest einen Sensor erfassbar ist. Dieser zumindest eine Sensor ist bevorzugt an einer Ventilleiste entfernt zu den einzelnen Magnetgreifern vorgesehen. Die Ventilleiste steht mit einer Vielzahl von Druckleitungen in Verbindung, die zu dem Pneumatikanschluss der Magnetgreifer führen sowie mit Signalleitungen einer Steuer-und Auswerteeinrichtung. Jede Druckleitung wird mit dem herrschenden Arbeitsdruck durch den Sensor abgefragt und überwacht. Solche Sensoren, die insbesondere als Drucksensoren ausgebildet sind, ermöglichen eine schnelle und einfache Auswertung dieser zusätzlichen Informationen.

Nach einer weiteren bevorzugten Ausgestaltung der Erfindung sind mehrere Detektionsvorrichtungen an oder in einem Gehäuse vorgesehen, die eine sektionsweise Detektion der Stirnfläche des Gehäuses ermöglichen. Dadurch können einzelne Bereiche der Stirnseite des Gehäuses überwacht und andere Bereiche nicht überwacht werden. Diese sektionsweise Überwachung kann zusätzliche Informationen über die Lage des Werkstückes zum jeweiligen Magnetgreifer ermöglichen.

Die Erfindung sowie weitere vorteilhafte Ausführungsformen und Weiterbildungen derselben werden im Folgenden anhand der in den Zeichnungen dargestellten Beispiele näher beschrieben und erläutert. Die der Beschreibung und den Zeichnungen zu entnehmenden Merkmale können einzeln für sich oder zu mehreren in beliebiger Kombination erfindungsgemäß angewandt werden. Es zeigen:
- Figur 1: eine schematische Seitenansicht eines Magnetgrei- fers,
- Figur 2: einen schematischen Vollschnitt des Magnetgreifers entlang der Linie I-I in Figur 1,
- Figur 3: eine schematische Schnittdarstellung des Magnet- prüfers entlang der Linie II-II in Figur 1,
- Figur 4a: eine schematisch vergrößerte Detailansicht eines Magnetkolbens des Magnetgreifers mit einer darin integrierten Detektionsvorrichtung in einer aktiven Arbeitsposition und
- Figur 4b: eine schematisch vergrößerte Detailansicht eines Magnetkolbens des Magnetgreifers mit einer darin integrierten Detektionsvorrichtung in einer nicht ak- tiven Arbeitsposition.

Figur 1 zeigt eine schematische Seitenansicht eines Magnetgreifers 11, der einen Zapfen 12 mit einer Befestigungseinrichtung 14 aufweist, um diesen beispielsweise an einem Roboterarm oder einer Handhabungseinrichtung zu befestigen. Gegenüberliegend ist an einem vorzugsweise topfförmigen Gehäuse 16 ein Gehäuseboden 17 vorgesehen, der beispielsweise mit dem Gehäuse 16 verschraubt ist. Dieser Gehäuseboden 17 weist eine Stirnfläche 18 auf, an der ein zu ergreifendes Werkstück 19, welches beispielsweise als ferromagnetische Platte dargestellt ist, anliegt.

In Figur 2 ist eine Schnittdarstellung entlang der Linie I-I in Figur 1 des Magnetgreifers 11 dargestellt. In dem Gehäuse 16 ist ein Magnetkolben 21 auf und ab bewegbar geführt. Der Magnetkolben 21 umfasst einen Führungsring 22, in dem eine Dichtung 23 angeordnet ist, welche einen über dem Magnetkolben 21 vorliegenden Bewegungsraum 24 und einen zwischen dem Magnetkolben 21 und dem Gehäuseboden 17 vorliegenden Kolbenraum 26 trennt. Die Größe der beiden Räume 24, 26 bestimmt sich im umgekehrten Verhältnis zur Position des Magnetkolbens 21 im Gehäuse 16. Der Bewegungsraum 24 steht über eine Durchgangsbohrung 27 mit der Umgebung in Verbindung. Beispielsweise kann in die Durchgangsbohrung 27 ein Sieb 28 zum Schutz gegen Verschmutzung des Bewegungsraumes 24 vorgesehen sein. Der Kolbenraum 26 steht mit einem Anschluss 31, insbesondere einem Pneumatikanschluss, in Verbindung, an welchen eine Druckleitung 32 angeschlossen ist, die zu einer Ventilleiste 33 mit mehreren Steuerventilen 30 führt. Über die Ventilleiste 33 werden die einzelnen Druckleitungen 32 durch Ansteuerung der Steuerventile 30 mit einem Arbeitsdruck beaufschlagt. Jeder Druckleitung 32 ist bevorzugt ein Sensor 35 zugeordnet, der den Arbeitsdruck in der Druckleitung 32 überwacht. Die vom Sensor 35 erfassten Signale werden an eine Auswerteeinheit zur Auswertung und auch zur Steuerung der Magnetgreifer 11 weitergeleitet.

Figur 3 zeigt eine schematische Schnittdarstellung des Magnetgreifers 11 entlang der Linie II-II in Figur 1. Der Magnetkolben 21 nimmt an einer zum Gehäuseboden 17 weisenden Stirnseite zumindest einen Permanentmagneten 34 auf. Bevorzugt sind mehrere als Einzelsegmente bestehende Permanentmagneten 34 einander zugeordnet.

Zur Positionierung des Magnetkolbens 21 in der in Figur 2 dargestellten Position, einer Arbeitsstellung 36, wird über den Anschluss 31 ein Arbeitsdruck, insbesondere ein Unterdruck oder ein Vakuum, in dem Kolbenraum 26 angelegt. Der Magnetkolben 21 ist über die Dichtung 23 zum Gehäuse 16 abgedichtet, so dass der Kolbenraum 26, der vorzugsweise mit der Druckleitung 32 in Verbindung steht, einen geschlossenen Raum bildet. Durch den angelegten Arbeitsdruck wird der Magnetkolben 21 in eine untere Position übergeführt. Dabei wird der Permanentmagnet 34 bevorzugt mit einem geringen, jedoch definierten Abstand durch ein Distanzelement 35, insbesondere einen Distanzring, gehalten. Alternativ kann der zumindest eine Permanentmagnet 34 auf dem Gehäuseboden 17 aufliegen. Durch das Aufmagnetisieren des Werkstückes 19 wirkt zwischen dem zumindest einen Permanentmagneten 31 und dem ferromagnetischen Werkstück 19 eine Magnethaltekraft, und das Werkstück 19 wird ausschließlich durch diese Magnethaltekraft gehalten und zum Gehäuseboden 17 positioniert. In dieser Stellung des Magnetkolbens 21 liegt im Bewegungsraum 24 ein weiterer Arbeitsdruck, insbesondere der Umgebungsdruck, an. Zum Ablegen des Werkstückes 19 wird der Unterdruck oder das Vakuum abgebaut beziehungsweise Druckimpulse in den Kolbenraum 26 eingeleitet, wodurch der Magnetkolben 19 in eine gegenüber dem Gehäuseboden 17 abgehobene Position gedrückt wird, also in eine Ruhestellung 37 (strichliniert schematisch dargestellt). Die Bewegung des Magnetkolbens 21 erfolgt somit in einem geschlossenen Kolbenraum 26, das heißt, dass keine großen Volumenströme an Druckluft und Vakuum zur Verfügung gestellt werden müssen.

Der Magnetgreifer 11 weist gemäß dem Ausführungsbeispiel in Figur 2 eine Detektionsvorrichtung 41 auf, die beispielhaft im Magnetkolben 21 integriert ist. Eine einfache Ausführungsform eines Magnetgreifers 11 sieht die Anordnung von einer Detektionsvorrichtung 41 vor. Alternativ können auch mehrere Detektionsvorrichtungen 41 vorgesehen sein, wobei das Gehäuse 16 vorteilhafterweise entsprechend der Anzahl von Detektionsvorrichtungen 41 die Trennwände aufweist, damit jeweils ein Magnetkolben mit zumindest einer Detektionsvorrichtung 41 in einem geschlossenen Raum angeordnet ist. Diese in Figur 2 dargestellte Detektionsvorrichtung 41 ist in den Figuren 4a und b schematisch vergrößert in verschiedenen Arbeitspositionen dargestellt und wird anhand dieser Figuren 4a und b näher erläutert.

Die Detektionsvorrichtung 41 gemäß Figur 4a, welche dem Werkstück 19 gegenüber liegt, ist in einer aktiven Arbeitsposition 42. Die Detektionsvorrichtung 41 gemäß Figur 4b ist hingegen in einer inaktiven Arbeitsposition 43 dargestellt. Die Detektionsvorrichtung 41 umfasst eine magnetisch ansteuerbare Ventilanordnung. Diese setzt sich aus einem Ventilträger 45, einem daran axial verschiebbar angeordneten Steuerventil 46, einem zwischen dem Ventilträger 45 und dem Steuerventil 46 wirkenden Kraftspeicherelement 47 und einem Deckel 48 zusammen. Das Kraftspeicherelement 47 stützt sich an einer Schulter 49 des Ventilträgers 45 ab und bewirkt, dass das Steuerventil 46 grundsätzlich in einer inaktiven Arbeitsposition 43 gehalten ist, bei der eine Stirnseite 51 des Steuerventils 46 an dem Deckel 48 anliegt. In dieser inaktiven Arbeitsposition 43 ist eine Ventilsitzfläche 52 des Steuerventils 46 gegenüber einem Ventilsitz 53 des Ventilträgers 45 abgehoben. Dadurch ist die Ventilanordnung geöffnet.

Ein im Bewegungsraum 24 vorliegendes Arbeitsfluid kann über eine Drosselstelle 56 im Deckel 48 sowie einem Längskanal 57 und von dort aus über einen zur Ventilsitzfläche 52 abzweigenden Querkanal 58 als auch zumindest einer kanalförmigen Ausnehmung 59 in dem Führungsabschnitt 61 mit dem Kolbenraum 24 strömen. Der Führungsabschnitt 61 ist beispielsweise als Ringbund 62 ausgebildet und greift an einer Mantelfläche 63 des Ventilträgers 45 an. Bevorzugt ist ein weiterer Führungsabschnitt 61 zwischen dem Deckel 48 und dem Ventilsitz 53 vorgesehen, um eine verkippungsfreie Lagerung des Steuerventils 46 zu ermöglichen. An dem Ringbund 62 kann sich das Kraftspeicherelement 47 abstützen, welches bevorzugt als Spiralfeder, Druckfeder oder gummielastisches Element ausgebildet ist, um das Steuerventil 46 in der inaktiven Arbeitsposition 43 anzuordnen.

An einem zum Gehäuseboden 17 weisenden Ende des Steuerventils 46 ist beispielsweise ein Permanentmagnet 66 vorgesehen. Zwischen einer zum Gehäuseboden weisenden Stirnfläche 67 des Permanentmagneten 66 und dem Gehäuseboden 17 ist ein Abstand vorgesehen, der gleich groß oder kleiner als die Hubbewegung des Steuerventils 46 zum Überführen in eine aktive Arbeitsposition 42 ist.

Der Kolbenraum 26 steht über eine schematisch dargestellte Verbindungsleitung 69 mit dem Anschluss 31 in Verbindung. Diese Verbindungsleitung 69 kann beispielsweise durch einen Spalt oder Freiraum zwischen zwei aneinander angrenzenden Permanentmagneten 34 gebildet sein, wie dies schematisch durch die Linie 71 beispielhaft in Figur 3 dargestellt ist, sowie durch einen Kanalabschnitt 70, der zum Anschluss 31 führt.

Die Erkennung und Überwachung eines durch den Magnetgreifer 11 gehaltenen Werkstückes 19 durch die Detektionsvorrichtung 41 erfolgt folgendermaßen:
Der Magnetgreifer 11 wird zum zuhandhabenden Werkstück 19 positioniert. Gleichzeitig wird ein Unterdruck oder Vakuum in dem Kolbenraum 26 angelegt, so dass der Magnetkolben 21 in eine Arbeitsstellung 36 übergeführt wird. Anschließend findet eine Aufmagnetisierung des Werkstückes 19 statt und wird durch die Magnethaltekraft zur Stirnfläche 18 des Gehäuses 16 gehalten. Gleichzeitig findet eine Aufmagnetisierung des Permanentmagneten 66 des Steuerventils 46 der Detektionsvorrichtung 41 statt. Durch die Magnetkraft, welche größer als die entgegenwirkende Kraft des Kraftspeicherelementes 47 ist, wird die Detektionsvorrichtung 41, insbesondere das Steuerventil 46, in eine aktive Arbeitsposition 42 übergeführt. Dabei liegt die Ventilsitzfläche 52 am Ventilsitz 53 an. Dadurch wird der angelegte Arbeitsdruck im Kolbenraum 26, insbesondere der Unterdruck beziehungsweise das Vakuum, aufrechterhalten. Über einen Sensor 35, der den herrschenden Arbeitsdruck des Arbeitsfluides im Kolbenraum 26 erfasst, kann festgestellt werden, dass kein Druckabfall vorliegt, das heißt, dass ein Werkstück 19 an der Stirnfläche 18 des Gehäuses 16 anhaftet und durch den Magnetgreifer 11 ergriffen ist. Da das Werkstück 19 nur teilweise an der Stirnfläche 18 des Gehäuses 16 anliegt, ist die zweite Detektionsvorrichtung 41 in einer nicht aktiven Arbeitsposition 23. Ein Durchgang zwischen dem Bewegungsraum 24 und Kolbenraum 26, der bei einer Detektionsvorrichtung 41 in einer nicht aktiven Arbeitsposition geöffnet ist, ändert den angelegten Arbeitsdruck des Arbeitsfluides im Kolbenraum 26, also den Unterdruck oder das Vakuum, da Umgebungsdruck über der Durchgangsbohrung 27 im Bewegungsraum 24 anliegt und über den Durchgang, also den Längs- und Querkanal 57, 58 des Steuerventils 46 und dem geöffneten Ventilsitz 53, in den Kolbenraum 26 gelangen kann. Daraus wird abgeleitet, dass kein Werkstück 19 der Stirnfläche 18 des Gehäuses 16 zugeordnet ist beziehungsweise daran anliegt.

Sofern während dem Transport des Werkstücks 19 mit dem Magnetgreifer 11 der Fall auftreten sollte, dass das Werkstück 19 sich von der Stirnfläche 18 des Gehäuses 16 ablöst, wird die Detektionsvorrichtung 41 aus der aktiven Arbeitsposition 42 durch das Kraftspeicherelement 47 in eine nicht aktive Arbeitsposition 43 übergeführt, und der Sensor 35 erkennt wiederum, dass der Arbeitsdruck des Arbeitsfluides im Kolbenraum 26 nicht aufrechterhalten bleibt, sondern sich verändert. Dies bedeutet, dass das Werkstück 19 verloren wurde.

Somit ermöglicht diese Detektionsvorrichtung 41 eine Zustandserkennung durch die Überwachung des Arbeitsdruckes des Arbeitsfluides, ob ein Werkstück 19 aufgenommen und transportiert wird oder nicht aufgenommen wurde oder beim Transport verloren ging.

## Patentansprüche

1. Magnetgreifer zum Ergreifen und Handhaben von ferromagnetischen Werkstücken (19), mit einem Gehäuse (16), an dem ein Gehäuseboden (17) vorgesehen ist, der eine dem zu ergreifenden Werkstück (19) zugewandte Stirnfläche (18) aufweist, mit zumindest einem in dem Gehäuse (16) angeordneten Magnetkolben (21) und zumindest einem dem zumindest einen Magnetkolben (21) zugeordneten Anschluss (31, 27) für ein Antriebsfluid zum Bewegen des Magnetkolbens (21), so dass der Magnetkolben (21) mit einem ersten Arbeitsdruck beaufschlagt und in eine Arbeitsstellung (36) übergeführt wird, in der der Magnetkolben (21) am oder nahe dem Gehäuseboden (17) positioniert ist und mit einem weiteren Arbeitsdruck in eine Ruhestellung (37) übergeführt wird, in welcher der Magnetkolben (21) entfernt zum Gehäuseboden (17) positioniert ist, **dadurch gekennzeichnet, dass** zumindest eine Detektionsvorrichtung (41) im oder am Gehäuse (16) vorgesehen ist, welche das Halten oder das Nichtvorhandensein des Werkstücks (19) an der Stirnseite (18) des Gehäuses (16) erfasst und einen Arbeitsdruck eines Arbeitsfluides der Detektionsvorrichtung (41) in Abhängigkeit einer aktiven oder inaktiven Arbeitsposition (42, 43) bestimmt.

2. Magnetgreifer nach Anspruch 1, **dadurch gekennzeichnet, dass** zum Überführen des Magnetkolbens (21) in eine Arbeitsstellung (36) ein Unterdruck oder Vakuum als Arbeitsdruck angelegt wird und die Detektionsvorrichtung (41) beim Ergreifen und Handhaben des Werkstückes (19) den angelegten Arbeitsdruck aufrechterhält.

3. Magnetgreifer nach Anspruch 1, **dadurch gekennzeichnet, dass** zum Überführen des Magnetkolbens (21) in eine Arbeitsstellung (36) ein Unterdruck oder Vakuum als Arbeitsdruck angelegt wird und der Arbeitsdruck sich beim Nichtvorhandensein, Lösen oder Ablegen des Werkstücks (19) abbaut.

4. Magnetgreifer nach Anspruch 1, **dadurch gekennzeichnet, dass** die Detektionsvorrichtung (41) in dem Gehäuse (16) vorgesehen und einem geschlossenen Raum, der zwischen dem Gehäuse (16) und dem bewegbaren Magnetkolben (21) gebildet ist, zugeordnet ist.

5. Magnetgreifer nach Anspruch 1, **dadurch gekennzeichnet, dass** die Detektionsvorrichtung (41) im bewegbaren Magnetkolben (21) integriert ist.

6. Magnetgreifer nach Anspruch 1, **dadurch gekennzeichnet, dass** die Detektionsvorrichtung (41) als magnetisch ansteuerbare Ventilanordnung ausgebildet ist, welche einen Durchgang (55) im Magnetkolben (21) zwischen einem mit dem Arbeitsfluid beaufschlagbaren Kolbenraum (26) und einem gegenüberliegenden, mit einem weiteren Arbeitsdruck beaufschlagbaren Bewegungsraum (24) öffnet oder schließt.

7. Magnetgreifer nach Anspruch 6, **dadurch gekennzeichnet, dass** die Ventilanordnung einen Ventilträger (45) mit einem Ventilsitz (53) und ein darin verschiebbar angeordnetes Steuerventil (46) mit einer Ventilsitzfläche (52) aufweist.

8. Magnetgreifer nach Anspruch 7, **dadurch gekennzeichnet, dass** das Steuerventil (46) an einem zum Gehäuseboden (17) weisenden Ende zumindest einen Permanentmagneten (66) aufweist.

9. Magnetgreifer nach Anspruch 7 oder 8, **dadurch gekennzeichnet, dass** das Steuerventil (46) durch ein Kraftspeicherelement (47) in einer inaktiven Arbeitsposition (43) gehalten und gegenüber dem Ventilsitz (52) abgehoben ist.

10. Magnetgreifer nach einem der Ansprüche 7 bis 9, **dadurch gekennzeichnet, dass** zwischen dem Steuerventil (46) und dem Ventilträger (45) zumindest ein Führungsabschnitt (61) vorgesehen ist.

11. Magnetgreifer nach Anspruch 7 bis 10, **dadurch gekennzeichnet, dass** zwischen dem Ventilsitz (53) und dem zumindest einen Permanentmagneten (66) am Steuerventil (46) ein Führungsabschnitt (61) vorgesehen ist, der zumindest eine kanalförmige Ausnehmung (57) aufweist und einen Abschnitts des Durchgangs (55) bildet.

12. Magnetgreifer nach Anspruch 7 bis 11, **dadurch gekennzeichnet, dass** beim Überführen des Magnetkolbens (21) in eine Arbeitsstellung (36) und beim Aufmagnetisieren des Werkstückes (19) zur Positionierung des Werkstückes (19) an der Stirnfläche (18) des Gehäuses (16) das Steuerventil (46) durch die Magnetkraft seines zumindest einen Permanentmagneten (66) in eine aktive Arbeitsposition (42) überführbar ist und das Steuerventil (46) den Ventilsitz (53) schließt.

13. Magnetgreifer nach Anspruch 8, **dadurch gekennzeichnet, dass** bei einer geschlossenen Ventilanordnung eine zum Gehäuseboden (17) weisende Stirnfläche (67) des Permanentmagneten (66) mit einem definierten Abstand am Gehäuseboden (17) anliegt, der durch einen mit dem Magnetkolben (21) verbundenen Distanzring (69) bestimmt ist.

14. Magnetgreifer nach Anspruch 7, **dadurch gekennzeichnet, dass** zur Begrenzung eines Öffnungshubes der am Steuerventil (46) vorgesehenen Ventilsitzfläche (52) zum Ventilsitz (53) des Ventilträgers (45) durch einen Deckel (48) einstellbar ist, der vorzugsweise am Ventilträger (45) befestigt ist.

15. Magnetgreifer nach Anspruch 14, **dadurch gekennzeichnet, dass** die Ventilanordnung, welche einen Ventilträger (45), ein Steuerventil (46) und ein dazwischen angeordnetes Kraftspeicherelement (47) sowie einen Deckel (48) umfasst, als vormontierte Baugruppe in den Magnetkolben (21) oder das Gehäuse (16) einsetzbar ist.

16. Magnetgreifer nach Anspruch 1, **dadurch gekennzeichnet, dass** zwischen der Detektionsvorrichtung (41) und dem dazugehörigen Anschluss (31) zum Zu- und Abführen des Arbeitsfluides eine Verbindungsleitung (69) ausgebildet ist.

17. Magnetgreifer nach Anspruch 1, **dadurch gekennzeichnet, dass** der zumindest eine Arbeitsdruck zum Überführen des Magnetkolbens (21) in eine Arbeitsstellung (36) durch zumindest einen Sensor (35) erfassbar ist.

18. Magnetgreifer nach Anspruch 1, **dadurch gekennzeichnet, dass** mehrere Detektionsvorrichtungen (41) an oder in einem Gehäuse (16) vorgesehen sind und eine sektionsweise Detektion der Stirnfläche (18) des Gehäuses (16) vorgesehen ist.

## Claims

1. Magnetic grab for grabbing and handling ferromagnetic workpieces (19), comprising a housing (16) on which there is provided a housing bottom (17) having an end face (18) facing to the workpiece (19) to be grabbed, and comprising at least one magnetic piston (21) disposed in the housing (16) and at least one connection (31, 27), assigned to the at least one magnetic piston (21), for a drive fluid for moving the magnetic piston (21), so that the magnetic piston (21) is subjected to a first working pressure and is transferred into an operating setting (36), in which the magnetic piston (21) is positioned on or close to the housing bottom (17), and is transferred with a further working pressure into a rest setting (37), in which the magnetic piston (21) is positioned remote from the housing bottom (17), **characterized in that** at least one detection device (41) is provided in or on the housing (16), which detects the holding or the non-presence of the workpiece (19) on the end side (18) of the housing (16) and determines the working pressure of a working fluid of the detection device (41) in dependence on an active or inactive operating position (42, 43).

2. Magnetic grab according to Claim 1, **characterized in that**, for the transfer of the magnetic piston (21) into an operating setting (36), an underpressure or a vacuum is applied as the working pressure, and the detection device (41) maintains the applied working pressure during the grabbing and handling of the workpiece (19).

3. Magnetic grab according to Claim 1, **characterized in that**, for the transfer of the magnetic piston (21) into an operating setting (36), an underpressure or a vacuum is applied as the working pressure, and the working pressure decreases in the event of the non-presence, release or depositing of the workpiece (19).

4. Magnetic grab according to Claim 1, **characterized in that** the detection device (41) is provided in the housing (16) and is assigned to a closed space formed between the housing (16) and the movable magnetic piston (21).

5. Magnetic grab according to Claim 1, **characterized in that** the detection device (41) is integrated in the movable magnetic piston (21).

6. Magnetic grab according to Claim 1, **characterized in that** the detection device (41) is configured as a magnetically actuable valve arrangement, which opens or closes a passage (55) in the magnetic piston (21) between a piston chamber (26), which is subjectable to the working fluid, and an opposite motion chamber (24), which is subjectable to a further working pressure.

7. Magnetic grab according to Claim 6, **characterized in that** the valve arrangement has a valve support (45) having a valve seat (53), and a control valve (46), arranged displaceably therein, having a valve face (52).

8. Magnetic grab according to Claim 7, **characterized in that** the control valve (46), on an end facing the housing bottom (17), has at least one permanent magnet (66).

9. Magnetic grab according to Claim 7 or 8, **characterized in that** the control valve (46) is held by an energy-storing element (47) in an inactive operating position (43) and is raised relative to the valve seat (52).

10. Magnetic grab according to one of Claims 7 to 9, **characterized in that** at least one guide portion (61) is provided between the control valve (46) and the valve support (45).

11. Magnetic grab according to one of Claims 7 to 10, **characterized in that**, between the valve seat (53) and the at least one permanent magnet (66) on the control valve (46), a guide portion (61) is provided, which has at least one channel-shaped recess (57) and forms a portion of the passage (55).

12. Magnetic grab according to one of Claims 7 to 11, **characterized in that**, when the magnetic piston (21) is transferred into an operating setting (36) and the workpiece (19) is magnetized for the positioning of the workpiece (19) on the end face (18) of the housing (16), the control valve (46) is transferrable into an active operating position (42) by the magnetic force of its at least one permanent magnet (66) and the control valve (46) closes the valve seat (53).

13. Magnetic grab according to Claim 8, **characterized in that**, when the valve arrangement is closed, an end face (67) of the permanent magnet (66), which end face faces the housing bottom (17), bears against the housing bottom (17) with a defined gap, which gap is determined by a spacer ring (69) connected to the magnetic piston (21).

14. Magnetic grab according to Claim 7, **characterized in that**, for the limitation and adjustment of an opening stroke of the valve face (52), provided on the control valve (46), towards the valve seat (53) of the valve support (45), a cap (48) is provided, which is preferably fastened to the valve support (45).

15. Magnetic grab according to Claim 14, **characterized in that** the valve arrangement, comprising a valve support (45), a control valve (46) and an intervening energy-storing element (47), as well as a cap (48), is insertable into the magnetic piston (21) or the housing (16) as a pre-assembled unit.

16. Magnetic grab according to Claim 1, **characterized in that**, between the detection device (41) and the associated connection (31), a connecting line (69) is formed for the supply and evacuation of the working fluid.

17. Magnetic grab according to Claim 1, **characterized in that** the at least one working pressure for transferring the magnetic piston (21) into an operating setting (36) is detectable by at least one sensor (35).

18. Magnetic grab according to Claim 1, **characterized in that** a plurality of detection devices (41) are provided on or in a housing (16) and a section-by-section detection of the end face (18) of the housing (16) is provided.

## Revendications

1. Préhenseur magnétique servant à saisir et à manipuler des pièces à usiner ferromagnétiques (19), avec un boîtier (16) sur lequel est prévu un fond de boîtier (17) qui présente une face frontale (18) tournée vers la pièce à usiner (19) devant être saisie, avec au moins un piston magnétique (21) disposé dans le boîtier (16) et un raccord (31, 27) affecté audit au moins un piston magnétique (21) et destiné à un fluide d'entraînement servant à déplacer le piston magnétique (21) de sorte que le piston magnétique (21) est soumis à une première pression de fonctionnement et passe dans une position de fonctionnement (36) dans laquelle le piston magnétique (21) est positionné sur le fond de boîtier (17) ou à proximité de celui-ci, et passe, à l'aide d'une autre pression de fonctionnement, dans une position de repos (37) dans laquelle le piston magnétique (21) est positionné de manière éloignée du fond de boîtier (17), **caractérisé en ce que** dans le boîtier (16) ou sur celui-ci est prévu au moins un dispositif de détection (41) qui saisit la présence ou l'absence de la pièce à usiner (19) sur la face frontale (18) du boîtier (16) et détermine une pression de fonctionnement d'un fluide de fonctionnement dudit dispositif de détection (41) en fonction d'une position de fonctionnement active ou inactive (42, 43).

2. Préhenseur magnétique selon la revendication 1, **caractérisé en ce qu'**une sous-pression ou un vide est appliqué(e) comme pression de fonctionnement pour faire passer le piston magnétique (21) dans une position de fonctionnement (36) et que le dispositif de détection (41) maintient, lors de la saisie et de la manipulation de la pièce à usiner (19), la pression de fonctionnement appliquée.

3. Préhenseur magnétique selon la revendication 1, **caractérisé en ce qu'**une sous-pression ou un vide est appliqué(e) comme pression de fonctionnement pour faire passer le piston magnétique (21) dans une position de fonctionnement (36) et que la pression de fonctionnement se réduit en cas d'absence de pièce à usiner (19) ou lorsque celle-ci est détachée ou déposée.

4. Préhenseur magnétique selon la revendication 1, **caractérisé en ce que** le dispositif de détection (41) est prévu dans le boîtier (16) et est affecté à un espace fermé qui est formé entre le boîtier (16) et le piston magnétique mobile (21).

5. Préhenseur magnétique selon la revendication 1, **caractérisé en ce que** le dispositif de détection (41) est intégré dans le piston magnétique mobile (21).

6. Préhenseur magnétique selon la revendication 1, **caractérisé en ce que** le dispositif de détection (41) est formé en tant que disposition de soupape activable de manière magnétique laquelle ouvre ou ferme un passage (55) situé dans le piston magnétique (21), entre une chambre de piston (26) qui peut être soumise au fluide de fonctionnement et un espace de déplacement (24) situé à l'opposé qui peut être soumis à une autre pression de fonctionnement.

7. Préhenseur magnétique selon la revendication 6, **caractérisé en ce que** la disposition de soupape présente un porte-soupape (45) avec un siège de soupape (53) et une soupape de commande (46) disposée de manière déplaçable dans ce dernier et pourvue d'une surface de siège de soupape (52).

8. Préhenseur magnétique selon la revendication 7, **caractérisé en ce que** la soupape de commande (46) présente, à une extrémité orientée vers le fond de boîtier (17), au moins un aimant permanent (66).

9. Préhenseur magnétique selon la revendication 7 ou 8, **caractérisé en ce que** la soupape de commande (46) est maintenue par un élément d'accumulation d'énergie (47) dans une position de fonctionnement inactive (43) et se trouve ainsi soulevée par rapport au siège de soupape (52).

10. Préhenseur magnétique selon l'une quelconque des revendications 7 à 9, **caractérisé en ce qu'**entre la soupape de commande (46) et le porte-soupape (45) est prévue au moins une partie de guidage (61).

11. Préhenseur magnétique selon l'une quelconque des revendications 7 à 10, **caractérisé en ce que** sur la soupape de commande (46), entre le siège de soupape (53) et ledit au moins un aimant permanent (66) est prévue une partie de guidage (61) qui présente au moins un évidement (57) en forme de canal et forme une partie du passage (55).

12. Préhenseur magnétique selon l'une quelconque des revendications 7 à 11, **caractérisé en ce que**, lorsque le piston magnétique (21) passe dans une position de fonctionnement (36) et lorsque la pièce à usiner (19) est magnétisée en vue du positionnement de ladite pièce à usiner (19) sur la face frontale (18) du boîtier (16), la soupape de commande (46) peut être déplacée par la force magnétique de son dit au moins un aimant permanent (66) dans une position de fonctionnement active (42) et la soupape de commande (46) ferme le siège de soupape (53).

13. Préhenseur magnétique selon la revendication 8, **caractérisé en ce que**, dans le cas d'une disposition de soupape fermée, une face frontale (67) de l'aimant permanent (66) tournée vers le fond de boîtier (17) repose contre le fond de boîtier (17) en gardant par rapport à ce dernier une distance définie qui est déterminée par une bague d'espacement (69) reliée au piston magnétique (21).

14. Préhenseur magnétique selon la revendication 7, **caractérisé en ce que**, la limitation d'une course d'ouverture de la surface de siège de soupape (52) prévue sur la soupape de commande (46) par rapport au siège de soupape (53) du porte-soupape (45) peut être réglée par un couvercle (48) qui est de préférence fixé sur le porte-soupape (45).

15. Préhenseur magnétique selon la revendication 14, **caractérisé en ce que** la disposition de soupape qui comprend un porte-soupape (45), une soupape de commande (46) et un élément d'accumulation d'énergie (47) disposé entre ces derniers ainsi qu'un couvercle (48) est insérable en tant que module prémonté dans le piston magnétique (21) ou le boîtier (16).

16. Préhenseur magnétique selon la revendication 1, **caractérisé en ce qu'**entre le dispositif de détection (41) et le raccord correspondant (31) est formé un conduit de raccordement (69) en vue d'amener et d'évacuer le fluide de fonctionnement.

17. Préhenseur magnétique selon la revendication 1, **caractérisé en ce que** ladite au moins une pression de fonctionnement servant à faire passer le piston magnétique (21) dans une position de fonctionnement (36) est saisissable par au moins un capteur (35).

18. Préhenseur magnétique selon la revendication 1, **caractérisé en ce que** plusieurs dispositifs de détection (41) sont prévus sur ou dans un boîtier (16) et qu'il est prévu une détection section par section de la surface frontale (18) du boîtier (16).
